# EUROPÄISCHE PATENTANMELDUNG

(11) **EP 2 112 322 A1**
(43) Veröffentlichungstag der Anmeldung: **28.10.2009**
(21) Anmeldenummer: 09158086.0
(22) Anmeldetag: 16.04.2009
(51) Int. Cl.: E06B 11/08

(54) **Eingangsanlage**

(30) Priorität: 25.04.2008 DE 102008020953
(71) Anmelder: Wanzl Metallwarenfabrik GmbH, 89336 Leipheim (DE)
(72) Erfinder: Hämmerle, Jürgen, 89312, Günzburg (DE)

(57) **Zusammenfassung**

Die Erfindung betrifft eine Eingangsanlage mit mindestens einem Sperrelement (2), das an einer Säule (3) bewegbar angeordnet ist, wobei eine Überwachungseinrichtung (4) vorgesehen ist, die die Position des mindestens einen Sperrelements (2) überwacht und das mindestens eine Sperrelement (2) der Eingangsanlage (1) von einer einen Durchgang (5) verschließenden Position in eine den Durchgang (5) öffnende Position bewegt wird. Die Überwachungseinrichtung (4) bewirkt weiterhin, dass ein sofortiges Stoppen des Sperrelementes (2) gegeben ist, insbesondere dann, wenn sich eine Person in dem Überwachungssektor (6) befindet.

Die Erfindung zeichnet sich dadurch aus, dass das Sperrelement (2) nach dem sofortigen Stoppen eine definierte Zeitspanne t in dieser Position verweilt und dann wieder gelöst wird und in die den Durchgang (5) öffnende Position bewegt werden kann.

## Beschreibung

Die Erfindung betrifft eine Eingangsanlage nach dem Oberbegriff des ersten Patentanspruchs der Anmeldung.

Vorwiegend verwendet man eine solche Eingangsanlage in Eingängen eines SB-Marktes. Üblicherweise ist eine solche Eingangsanlage aus zwei gegenüberliegend angeordneten Holmen gebildet. Zwischen den Holmen ist eine Säule angeordnet. An dieser Säule ist ein Sperrelement bewegbar angeordnet. Wie in Figur 4 dargestellt, öffnet sich das Sperrelement in bekannter Weise, sobald eine Person mit oder ohne Transportwagen einen Bereich betritt, der mittels eines Radarstrahls eine Bewegung des Sperrelements bewirkt und das Sperrelement von einer den Durchgang verschließenden Position in eine den Durchgang öffnende Position bewegt. Hierbei kann es passieren, dass sich eine Person unmittelbar hinter dem Sperrelement befindet. Hierzu befindet sich eine Vielzahl von Lichtschranken, wie in Figur 4 dargestellt, die ein Stoppen bewirken, sobald sich eine Person in diesem Bereich befindet. Die Anzahl der Lichtschranken ist bestimmt durch die Länge des Sperrelementes.

Das Problem besteht jedoch darin, dass das Sperrelement in dieser gestoppten Position verweilt und dadurch den Kundenstrom erheblich behindert.

Weiterhin kommt es immer wieder vor, dass das Sperrelement gestoppt wird, wenn eine Person mit einer großen Geschwindigkeit die Eingangsanlage passieren möchte, das Sperrelement stoppt.

Die Aufgabe der Erfindung besteht nun darin, eine verbesserte Eingangsanlage aufzuzeigen.

Die Erfindung löst die Aufgabe mit den Merkmalen im Hauptanspruch.

Es ist keine Vielzahl von Überwachungseinrichtungen mehr notwendig. Lediglich eine Überwachungseinrichtung ist ausreichend. Dadurch verringert sich der Montageaufwand und somit der Kostenaufwand.

Das zu schnelle Stoppen des Sperrelementes kann unterbunden werden. Dadurch kann die Blockade des Kundenstroms verhindert werden. Befindet sich ein Kind zwischen den Holmen und dem Sperrelement, kann dieses in einfacher Weise hervorgeholt werden.

In einer bevorzugten Variante lässt sich das Sperrelement in eine den Durchgang freigebende Position bringen und dort arretieren.

Weiterhin ist ein freier Zugang im Fehlerfall gegeben.

Die Erfindung wird anhand eines Ausführungsbeispiels näher erläutert. Es zeigt
- Fig. 1: eine Eingangsanlage in Draufsicht;
- Fig. 2: eine Doppelanlage in Draufsicht, sowie
- Fig. 3: eine 2 fach-Anlage in Draufsicht.

Jede Eingangsanlage 2 hat mindestens ein Sperrelement 2. Das Sperrelement 2 ist an einer Säule 3 bewegbar angeordnet. Es ist eine Überwachungseinrichtung 4 vorgesehen, die die Position des mindestens einen Sperrelements 2 überwacht und das mindestens eine Sperrelement 2 der Eingangsanlage 1 von einer einen Durchgang 5 verschließenden Position in eine den Durchgang 5 öffnende Position bewegt wird. Die Überwachungseinrichtung bewirkt weiterhin, dass ein sofortiges Stoppen des Sperrelementes 2 gegeben ist, insbesondere dann, wenn sich eine Person in dem Überwachungssektor 6 befindet. Das Sperrelement 2 verweilt nach dem sofortigen Stoppen eine definierte Zeitspanne t in dieser Position und wird dann wieder gelöst und kann in die den Durchgang 5 öffnende Position bewegt werden. Vorzugsweise wird das Sperrelement 2 in der den Durchgang 5 öffnenden Position arretiert. Als definierte Zeitspanne t ist eine Zeitspanne t ≤ 0,2s vorgesehen.

Figur 1 zeigt eine Eingangsanlage 1 in Draufsicht mit einem Sperrelement 2. Das Sperrelement 2 ist in Form einer Tür gestaltet. Es öffnet sich nach innen, in den Verkaufsraum. Das Sperrelement 2 ist an der Säule 3 angeordnet. Eine Überwachungseinrichtung 4 überwacht den Durchgang 5 im Bereich ab dem Sperrelement 2 ins Innere des Verkaufsraums. Dieser Bereich ist Überwachungssektor 6 genannt.

Figur 2 zeigt eine Doppelanlage 1' in Draufsicht mit zwei Sperrelementen 2. Zwei Sperrelemente 2 sind nebeneinander angeordnet. Vorzugsweise sind zwei Überwachungsbereiche 6 vorgesehen.

Figur 3 zeigt eine 2 fach-Anlage 1'' in Draufsicht, wobei bei dieser zwei Eingangsanlagen 1 mit jeweils einem Sperrelement 2 hintereinander angeordnet sind. Auch bei dieser Ausführung sich zwei Überwachungsbereiche 6 vorgesehen.

### Bezugszeichenliste

- 1: Eingangsanlage
- 1': Doppeleingangsanlage
- 1'': 2 fach-Anlage
- 2: Sperrelement
- 3: Säule
- 4: Überwachungseinrichtung
- 5: Durchgang
- 6: Überwachungssektor

## Patentansprüche

1. Eingangsanlage mit mindestens einem Sperrelement (2), das an einer Säule (3) bewegbar angeordnet ist, wobei eine Überwachungseinrichtung (4) vorgesehen ist, die die Position des mindestens einen Sperrelements (2) überwacht und das mindestens eine Sperrelement (2) der Eingangsanlage (1) von einer einen Durchgang (5) verschließenden Position in eine den Durchgang (5) öffnende Position bewegt wird. Die Überwachungseinrichtung (4) bewirkt weiterhin, dass ein sofortiges Stoppen des Sperrelementes (2) gegeben ist, insbesondere dann, wenn sich eine Person in dem Überwachungssektor (6) befindet, **dadurch gekennzeichnet, dass** das Sperrelement (2) nach dem sofortigen Stoppen eine definierte Zeitspanne t in dieser Position verweilt und dann wieder gelöst wird und in die den Durchgang (5) öffnende Position bewegt werden kann.

2. Eingangsanlage nach Anspruch 1, **dadurch gekennzeichnet, dass** das Sperrelement (2) in der den Durchgang öffnenden Position arretiert wird.

3. Eingangsanlage nach den Ansprüchen 1 und 2, **dadurch gekennzeichnet, dass** als definierte Zeitspanne t eine Zeitspanne t ≤ 0,2s vorgesehen ist.
